# EUROPÄISCHE PATENTSCHRIFT

(11) **EP 2 784 003 B1**
(45) Veröffentlichungstag und Bekanntmachung des Hinweises auf die Patenterteilung: **18.05.2016**
(21) Anmeldenummer: 14000894.7
(22) Anmeldetag: 12.03.2014
(51) Int. Cl.: B65D 75/58

(54) **Beutel aus Kunststofffolie**
Plastic film bag
Sachet en film plastique

(30) Priorität: 28.03.2013 DE 202013003039 U
(43) Veröffentlichungstag der Anmeldung: 01.10.2014
(73) Patentinhaber: Bischof+Klein GmbH & Co. KG, 49525 Lengerich (DE)
(72) Erfinder: Rethschulte, Thomas, 49170 Hagen a.T.W. (DE)
(74) Vertreter: Wischmeyer, André

(56) Entgegenhaltungen:
- EP-A1- 0 425 008
- DE-U1-202007 010 117
- US-A- 5 704 714

## Beschreibung

Die Erfindung betrifft einen Beutel aus Kunststofffolie nach dem Oberbegriff des Anspruchs 1. Beutel dieser Art werden insbesondere in großem Umfang zur Verpackung von relativ großstückigen Hygieneartikeln wie Toilettenpapierrollen, Windeln, Damenbinden u. dgl. eingesetzt, die vielfach vom Material her relativ leicht sind und schon von daher große Packungen erlauben. Diese Leichtgewichtigkeit wie auch eine allgemeine Entwicklung zu immer dünneren Folien aus relativ festem Kunststoffmaterial infolge eines Trends zu Materialersparnis, Abfall- und Gewichtsverringerung führt zu Folien, die zwar hinreichend zugfest, aber nicht mehr biegesteif sind. Bei Vorratsbeuteln, die in herkömmlicher Weise eine Entnahmeöffnung vorsehen, welche einfach längs einer Aufreißlinie im Kopfbereich ohne besonderen Aufwand ermöglicht ist und bei der herkömmlich innerhalb der Aufreißlinie ein Lappen als Deckklappe gebildet wird, ist die Funktion der Deckklappe von der Eigensteifigkeit der Folie abhängig. Diese ist nur dann gegeben, wenn sich die Deckklappe in der Entnahmeöffnung hält, wenn sie auf irgendeinem Randbereich eine Abstützung findet. Die Entwicklung zu dünneren Kunststofffolien für derartige Beutel führt jedoch zu derart flexiblen und nachgiebigen Aufreißfahnen, dass diese durch die Entnahmeöffnung nach innen durchfallen und keine Abdeckung der Entnahmeöffnung mehr bieten.

Aus der EP 0 425 008 A1 ist ein Beutel aus Papiermaterial bekannt, der quaderförmig zu befüllen ist und dessen Wandmaterial oberseitig in einer Kopfnaht zusammengeführt ist und darüber einen Überstand zu einer Griffleiste bildet. Eine Entnahmeöffnung ist dort an einer quer zur Griffleiste stehenden Stirnseite vorgesehen, an der randseitig zur Entnahmeöffnung noch Versteifungen angeordnet sind. Die Steifigkeit des Materials und die Ausbildung der Entnahmeöffnung mit Randversteifungen lassen sich nicht auf eine Verpackung aus Kunststofffolie mit einer dünnen Wandstärke übertragen.

Aufgabe der Erfindung ist es, einen Beutel aus dünner Kunststofffolie zu schaffen, der preisgünstig und mit herkömmlicher maschinentechnischen Mitteln zu fertigen ist und für die Aufbewahrung und fortgesetzte Teilentleerung eines solchen Beutels eine abdeckbare Entnahmeöffnung bietet.

Gemäß der Erfindung wird diese Aufgabe von dem Oberbegriff des Anspruchs 1 ausgehend durch das Kennzeichen des Anspruchs 1 gelöst. Diese Lösung setzt bezogen auf eine vorgegebene Aufbewahrungsstellung eine obenliegende Kopfnaht voraus, die etwa bei Beuteln mit einer obenliegenden Griffleiste bereits herkömmlich üblich ist und bei sonstigen Beuteln im Rahmen geläufiger Fertigungstechniken ohne weiteres vorzusehen ist. Grundsätzlich ist mit einer vorbekannten Griffleiste bereits ein Folienüberstand gegeben, der für eine Deckklappe nutzbar ist. Es versteht sich allerdings, dass auch dann, wenn eine Griffleiste nicht vorgesehen ist, ein Folienüberstand über die Kopfnaht hinaus außerhalb des Füllraums der Verpackung unabhängig von einer Griffleiste bereitgestellt werden kann. Der Folienüberstand kann dann als Ganzes eine Deckklappe für die Entnahmeöffnung bilden. Es kann aber auch mit Hilfe einer Schwächungslinie, vorzugsweise einer Perforationslinie, ein Teil des Folienüberstandes auszureißen sein, um dann eine Deckklappe für die Entnahmeöffnung vorgegebener Größe zu bilden.

Die Größe der Deckklappe kann zweckmäßig so bemessen werden, dass diese über die Entnahmeöffnung an mehreren bzw. allen Seiten übersteht und dann in Randstreifenbereichen auf dem Rand der Entnahmeöffnung aufliegt. Eine solche Auflage stützt die Deckklappe auf der Kunststofffolie über dem Füllraum randseitig ab und hält sie auch mit adhäsiver und reibschlüssiger Anlage auf dem Folienrand der Füllraumwandung. Die Kopfnaht bildet dabei den Ansatz zu einer festen Verbindung zwischen der die Entnahmeöffnung umgrenzenden Folie und der Deckklappe, an der die Deckklappe nach Art eines Folienscharniers beweglich bleibt. Auch eine kleinere, nicht (mehrseitig) über die Entnahmeöffnung überstehende Deckklappe kann in der Abdeckstellung durch eine mit dem Öffnen der Entnahmeöffnung erhaltene Folienfahne, durch eine verzahnte Randform der Entnahmeöffnung oder durch Klebestreifen in der Abdeckstellung gehalten werden.

Ein Folienüberstand kann eine gefaltete Form aufweisen, um dessen Abmessung vor dem Einsatz als Deckklappe zu verkleinern. Die gefaltete Form ergibt sich ohne weiteres dann, wenn der Folienüberstand bereits mit einer Griffleiste vorgegeben ist, die oben am Beutel seitlich über einen engeren, meist mittig angeordneten, Grifflochbereich hinausgeführt ist, die dann doppellagig mit einer Faltkante an der Oberseite von der Kopfnaht übersteht und nach dem Aufreißen einer Deckklappe aus der ursprünglich doppellagigen Griffleiste flachgestreckt über die Entnahmeöffnung zu legen ist.

Kunststofffolien dieser Art werden allgemein als Monofolie aus Polyethylen oder als Schichtfolie mit siegelbarer Polyethylen-Innenschicht gefertigt, auf dessen Verarbeitbarkeit die maschinellen Fertigungsstraßen breithin eingestellt sind. Bei Beuteln für den Einsatz von Hygieneartikeln, die keine besonderen Anforderungen an die Dampf-, Gas- oder Feuchtigkeitsdichtigkeit stellen, kann eine einschichtige Folie verwendet werden. Es finden aber auch "Monofolien" Verwendung, die bei einer Gesamtstärke von weniger als 50 ?m noch in Schichten verschiedener (Polyethylen-) Zusammensetzungen coextrudiert sind, um die hohen Beanspruchungen der Beutel beim Befüllen in kurzen Arbeitstakten, beim Aufspreizen mit Greifarmen oder beim Einpressen stark komprimierten Füllguts aufzufangen. Eine solche Folie aus nur einem Grundmaterial wie etwa Polyethylen hat überdies den Vorteil, dass sie sortenrein zu recyceln und wiederzuverwerten ist.

Ausführungsbeispiele der Erfindung sind in der Zeichnung dargestellt und werden nachfolgend näher beschrieben. In der Zeichnungen zeigen in schematischer Darstellung:
Fig. 1 Beutel aus Kunststofffolie gemäß der Erfindung mit offener Entnahme öffnung, Teil-Schrägansicht
Fig. 2 Beutel nach Fig. 1 mit geschlossener Deckklappe
Fig. 3, 5 Querschnitte durch den Kopfbereich von
und 7 jeweils einer Ausführungsform eines Beutels aus Kunststofffolie im geschlossenen Zustand
Fig. 5, 6 Querschnitte zu den Beuteln gemäß Fig. 3, 5 bzw. 7 nach Ausbildung
und 8 der Deckklappe.

In Fig. 1 und 2 ist mit 1 ein Beutel aus dünner Kunststofffolie insgesamt bezeichnet, allerdings nur mit seinem hier interessierenden oberen Bereich dargestellt, der für relativ leichte aber großvolumige Stückgüter wie Hygieneartikel - Toilettenpapier, Windeln, Damenbinden - etc. vorgesehen ist und von Haus aus durch den Zuschnitt der Folie, dem Verlauf von Siegelnähten und von Seiten- oder Bodennähten passend zum Inhalt auf eine möglichst gut angenäherte Quaderform konturiert wird. Die Quaderform entspricht den praktischen Forderungen nach einer Raumausnutzung bei Transport, Lagerung und Verkaufspräsentation und lässt sich aus Kunststofffolie mit erprobten maschinellen Arbeitsgängen gut herstellen. Dazu gehört auch die Ausbildung einer Griffleiste 2 mit einem Griffloch 3, die hier als Längsstreifen an der Oberseite des Beutels aus der doppellagig gefalteten Folie gebildet und durch eine Kopfnaht 4 von einem darunterliegenden Füllraum 5 abgeteilt ist.

Zur grundsätzlich vorbekannten Ausführungsform eines solchen Beutels gehört auch eine Entnahmeöffnung 6, die beispielsweise durch eine dreiseitig umlaufende Aufreißlinie 7, 8 und 9 vorgegeben wird und eine rechteckige Öffnung, sonst ggf. auch eine gerundete Öffnung großenteils umgrenzt: Im vorliegenden Fall kommt auch eine geschlossene Umgrenzung der Entnahmeöffnung 6 durch Aufreißlinien in Betracht, so dass der zuvor die Entnahmeöffnung schließende Folienbereich restlos abreißbar und entfernbar ist. Dargestellt ist allerdings hier noch eine Ausgestaltung, bei der die Aufreißlinien in einem Abstand zueinander enden und eine Folienverbindung 10 belassen, an der eine Folienfahne 11 zur Wandfolie des Beutels 1 angelenkt bleibt.

Eine solche Folienfahne 11 ist bei Beuteln mit einer Entnahmeöffnung nach dem Stand der Technik regelmäßig anzutreffen, um die Entnahmeöffnung 6 bedarfsweise durch Rückklappen der Folienfahne wieder zu verschließen. Diese einfache Handhabung ist allerdings mit der Entwicklung von Beuteln zu dünnerer Kunststofffolie nicht möglich, da die Folie mangels Eigensteifigkeit nicht mehr als Klappe einzusetzen ist, sondern sich zusammenfaltet, zusammenbiegt und haltlos in sich zusammenfällt und durch die Entnahmeöffnung 6 niedergehen würde. In der Praxis ist es aber nach wie vor erwünscht, eine einmal angebrochene bzw. mit einer Entnahmeöffnung versehene Verpackung zumindest grobhin zu verschließen, so dass nicht ohne weiteres Staub, Schmutz, Feuchtigkeit oder irgendetwas an sonstigen Gegenständen hinein- oder herausgelangt.

Dieserhalb wird gemäß der Erfindung eine (größere) Deckklappe 12 gebildet, die sich gemäß der Darstellung in Fig. 2 über die Entnahmeöffnung 6 mit den Seitenlinien 7 und 9 bis zu der Anlenklinie der Folienverbindung 10 oder über diese hinaus erstreckt.

Die Deckklappe 12 ist einem Teil der Griffleiste 2 entnommen, die hierfür zum leichten Aufreißen Schwächungslinien 13, 14 aufweist. Die Schwächungslinien 13, 14 können unbedenklich als durchlässige Perforationslinien ausgebildet sein, da sie nicht zum Beutelinhalt im Füllraum 5 führen und insofern keine hohen Anforderungen an Staub- oder Feuchtigkeitsschutz zu berücksichtigen haben. Die Schwächungslinien 13, 14 verlaufen gemäß Blickvorrichtung in Fig. 1 auf der Vorderseite der Griffleiste 2, setzen sich auf ihrer Rückseite deckungsgleich fort und schließen sich dann auf der Rückseite mit einem Verlauf längs der Kopfnaht 4 zu einer U-Form, die durch Aufreißen von Hand die Deckklappe 12 ergibt, die über die Kopfnaht 4 ausgeklappt mit der Kunststofffolie des Beutels 1 verbunden bleibt. Für ein leichtes Hintergreifen und Aufreißen können die Schwächungslinien, insbesondere am rückseitigen "U-Joch" als Verbindung der Schwächungslinien 13,14 längs der Kopfnaht 8, auch als lange Schnittlinien mit kurzen Restverbindungen dazwischen bzw. an den Ecken ausgeführt werden.

Es versteht sich in gleicher Weise, dass alternativ die Schwächungslinien 13, 14 auch auf der Vorderseite längs der Kopfnaht 8 zusammengeführt sein könnten und auf der Rückseite der Griffleiste 2 vor der Kopfnaht 8 enden.

Die Deckklappe 12 benötigt für eine vorgegebene Größe der Entnahmeöffnung eine Länge, die aus der Höhe der doppellagigen Griffleiste 2 herausgeholt werden muss. Vorzugsweise soll die Deckklappe 12 mit ihrer Länge über die Entnahmeöffnung 6 hinausragen.

Besonders vorteilhaft ist, dass die Deckklappe 12 - möglichst beiderseits - über die Aufreißlinien 7 und 9 hinaus steht und den Randbereich der Folie des Beutels um die Entnahmeöffnung 6 überdeckt. Damit wird eine Abdeckung erzielt, auch wenn sich die Folie in einem gewissen Maße wellt oder knittert. Durch die randseitige Auflage wird aber auch eine Abstützung und Abdichtung sowie eine randseitige Aufhängung der Deckklappe 12 erzielt, damit diese nicht in die Entnahmeöffnung 6 hineinfällt.

Allerdings versteht es sich auch, dass die Deckklappe 12 zu Fixierung und Lagesicherung noch mit Klebestreifen (nicht dargestellt) ausgestattet werden kann, wie sie schon bei herkömmlichen Folienfahnen zu finden waren. Darüber hinaus eröffnet die Deckklappe mit ihrem Überstand auch die Möglichkeit, randseitig an Auflageflächen Klebepunkte oder Klebelinien mit einem lösbaren und rückklebenden (Dauer-) Kleber vorzusehen. Derartige mit einem Kleber versehene Randbereiche können vor dem Aufreißen der Griffleiste innenseitig angeordnet sein, wenn die Griffleiste aus der Sicht der Fig. 1 von der Vorderseite aufzureißen und an der Rückseite angelenkt ist.

In einer nicht dargestellten Abwandlung zu der Ausführungsform nach Fig. 1 und 2 kann die Deckklappe 12 kürzer als die Entnahmeöffnung 6 ausgebildet sein und die Entnahmeöffnung 6 nur zusammen mit der (zurückgeklappten) Folienfahne 11 verschließen. Eine für einen bequemen Zugang gewünschte Länge der Entnahmeöffnung und eine materialsparend schmale Griffleiste 2 können hierzu Anlass geben, wobei das Rückklappen der Folienfahne 11 allerdings auch vorteilhaft für ein "geschlossenes" Erscheinungsbild ist. Die Deckklappe 12 kann über die (zurückgeklappte) Fotienfahne 11 gelegt und auf dieser befestigt werden - etwa durch Kleberänder oder Klebestreifen -, sie kann aber auch zuerst über die Entnahmeöffnung gelegt werden und sich dabei mit einer gegebenenfalls größeren Breite durch randseitige Auflage abstützen, bevor die Folienfahne 11 zurückgeklappt und aufgelegt oder auch aufgeklebt wird.

Bei der in Fig. 1 und 2 dargestellten Ausführungsform eines Beutels 1 ist die Griffleiste 2 - durchaus praxisüblich - aus einer einfachen Doppellage der dünnwandigen Kunststofffolie von beispielsweise einer Dicke von nur 30 oder 40 ?m gebildet. Als Material kommt dabei insbesondere Polyethylen wegen seiner niederen Siegeltemperatur in Betracht, das günstig verfügbar, sortenrein zu entsorgen und gut wiederzuverwerten ist. Ein solches dünnes und flexibles Material, das aber im Zuge der Materialentwicklung zu immer höheren Festigkeiten weiterentwickelt worden ist, vermag insbesondere als "stramme" Umhüllung des Inhalts eine insgesamt fest zu handhabende Verpackung liefern, wozu auch die durchgehende Griffleiste beiträgt, bis diese, wie in Fig. 2 dargestellt, aufgerissen wird. Danach entsteht in der Griffleiste gemäß Fig. 2 eine Lücke 15 zwischen den Perforationslinien 13 und 14, die auch die Formfestigkeit der Verpackung herabsetzt, zumal die Gesamteinheit auch durch Inhaltsentnahme gelockert wird. Dem kann in einfacher Weise dadurch begegnet werden, dass beispielsweise in die Griffleiste ein Verstärkungsstreifen aus beliebigem Material, vorzugsweise aber auch aus einem Polyethylen-Material zur sortenreinen Entsorgung, lose eingeschoben wird oder dass mit der Kopfnaht 4 ein Verstärkungsstreifen aus einem Material eingesiegelt wird, das an seinen Oberflächen zumindest siegelfähige Schichten aufweist.

Zur Veranschaulichung ist in vereinfachter schematischer Darstellung in Fig. 3 zunächst ein Schnitt durch die Griffleiste 2 und die angrenzenden Folienbereiche zwischen den Schwächungslinien 13 und 14 eines Beutels 1 in versandfertig geschlossener Form dargestellt, wie er schon anhand der Fig. 1 und 2 beschrieben wurde. Fig. 4 zeigt dazu die einseitig zur Kopfnaht 4 (und längs der Schwächungslinie 13, 14) aufgerissene und zur Deckklappe 12 umgelegte Griffleiste.

In Fig. 5 ist der entsprechende Bereich eines Beutels 21 aus Kunststofffolie dargestellt, bei dem eine Griffleiste 2 wieder aus einer Längsfalte der Folie mit Hilfe einer Kopfnaht 4 konturiert ist, allerdings ist in die Kopfnaht 4 ein siegelbarer Verstärkungsstreifen 22, beispielsweise aus einem stärkeren Polyethylenmaterial, eingebunden, der die Griffleiste im geschlossenen Zustand versteift und verstärkt. Insbesondere aber bleibt der Verstärkungsstreifen 22 nach Ausbildung der Deckklappe 12 durch Aufreißen der Griffleiste 2 mit dem Folienstreifen von der einen Seite und nach Überklappen zur anderen Seite zurück und schließt dann die Lücke 15 aus Fig. 2 nicht nur für das optische Erscheinungsbild, sondern auch durch bleibende Versteifung der Griffleiste bei der Handhabung nach dem Öffnen. Dies ist in Fig. 6 dargestellt.

Eine Alternative zu dem Verstärkungsstreifen 22 findet sich beispielsweise in einem gefalteten und damit doppellagigen Längsstreifen aus Folie, etwa aus der gleichen Folie wie der des übrigen Beutels 1, verwendet als Verstärkungsstreifen 23 bei einem Beutel 24 gemäß Fig. 7. Auch hier wird dann nach dem Aufreißen der Deckklappe 12 eine Lücke 15 gemäß Fig. 2 vermieden und eine Versteifung zur besseren Handhabung nach dem Öffnen erzielt.

Es ist hieraus ersichtlich, dass eine zur verbesserten Steifigkeit mehrlagig ausgebildete Griffleiste auch dadurch erzielt werden kann, dass die Folie im Griffleistenbereich zieharmonikaartig zu einem Zick-Zack-Querschnitt zusammengefaltet oder durch mehrfaches gleichsinniges Umklappen eingerollt sein kann. Die ausreißbare Deckklappe entsprechend den vorliegenden Darstellungen braucht dann nicht alle Lagen der Griffleiste zu erfassen, kann aber dann, wenn zwei Lagen einer (schmalen) Griffleiste für eine Deckklappe 12 zu knapp bemessen sind, für Ausdehnungsmöglichkeiten sorgen.

## Patentansprüche

1. Beutel (1) aus dünner Kunststofffolie mit einer Wandstärke von vorzugsweise weniger als 50 µm als Verpackung von Stückgütern, insbesondere Hygieneartikeln, mit einer angenäherten Quaderform und einem Folienüberstand in Form eines Längsstreifens an einer Oberseite des Beutels (1), der aus der Folie doppellagig gefaltet und durch eine Kopfnaht (4) von einem darunterliegenden Füllraum (5) abgeteilt ist und bei dem nahe unterhalb der bei einer Aufbewahrungsstellung obenliegenden Kopfnaht (4) zwischen dem Füllraum (5)und dem Folienüberstand eine Entnahmeöffnung (6) durch zumindest eine Aufreißlinie (7, 8, 9) vorgegeben ist, **dadurch gekennzeichnet, dass** der Folienüberstand eine Deckklappe (12) für die Entnahmeöffnung (6) bildet, wobei die Deckklappe(12) einem Teil einer Griffleiste (2) entnommen ist.

2. Beutel nach Anspruch 1, **dadurch gekennzeichnet, dass** die Deckklappe (12) als Teil des Folienüberstandes mit Hilfe einer Schwächungslinie (13, 14) aufreißbar ausgebildet ist, wobei die Schwächungslinie auf einer Seite längs der Kopfnaht (4) zu einem Folienscharnier ausgespart ist.

3. Beutel nach Anspruch 2, **dadurch gekennzeichnet, dass** die Schwächungslinie (13, 14) als Perforationslinie ausgebildet ist.

4. Beutel nach Anspruch 1, 2 oder 3, **dadurch gekennzeichnet, dass** der Folienüberstand mehrlagig mit einer in einem Abstand zur Kopfnaht (4) verlaufenden Randfalte ausgebildet ist, wobei sich die Deckklappe (12) auf mehrere Lagen erstreckt.

5. Beutel nach Anspruch 3 oder 4, **dadurch gekennzeichnet, dass** innerhalb des Folienüberstands (2) ein zumindest einlagiger Verstärkungsstreifen eingelagert ist, der nicht Teil der Deckklappe ist.

6. Beutel nach einem der Ansprüche 1 bis 5, **dadurch gekennzeichnet, dass** die Entnahmeöffnung (6) eine umgrenzte Fläche bildet und dass die Deckklappe (12) die Fläche mehrseitig mit Überstand abdeckt.

7. Beutel nach Anspruch 6, **dadurch gekennzeichnet, dass** die Deckklappe (12) zwischen zwei sich vorwiegend senkrecht von der Kopfnaht (4) erstreckenden Schwächungslinien (13,14) über eine die Entnahmeöffnung überdeckende Breite an der Kopfnaht (4) hängt.

8. Beutel nach einem der Ansprüche 1 bis 7, **dadurch gekennzeichnet, dass** die Deckklappe (12) zum Öffnen und Wiederverschließen der Entnahmeöffnung (6) zumindest einen randseitig angebrachten Klebebereich aufweist.

9. Beutel nach Anspruch 8, **dadurch gekennzeichnet, dass** der Klebebereich als Klebestreifen ausgeführt ist.

10. Beutel nach einem der Ansprüche 1 bis 9, **dadurch gekennzeichnet, dass** die Kunststofffolie zumindest zum Teil aus Polyethylen besteht.

11. Beutel nach einem der Ansprüche 1 bis 10, **dadurch gekennzeichnet, dass** die Kunststofffolie eine einlagige Folie ist.

## Claims

1. Bag (1) made of thin plastics film, having a wall thickness of preferably less than 50 µm, as packaging for piece goods, in particular hygiene products, having an approximate cuboid shape and an excess length of film in the shape of a longitudinal strip on an upper side of the bag (1), which is folded from the film in a double layer and is separated from a filling chamber (5) lying therebelow by a top seam (4) and in which just below the top seam (4), which is at the top when the bag is in a storage position, a removal opening (6) is provided between the filling chamber (5) and the excess length of film by means of at least one tear line (7, 8, 9), **characterised in that** the excess length of film forms a cover flap (12) for the removal opening (6), the cover flap (12) being removed from part of a handle strip (2).

2. Bag according to claim 1, **characterised in that** the cover flap (12), as part of the excess length of film, is designed to be tearable with the aid of a weakening line (13, 14), the weakening line being recessed on one side along the top seam (4) to form a film hinge.

3. Bag according to claim 2, **characterised in that** the weakening line (13, 14) is designed as a perforation line.

4. Bag according to claim 1, 2 or 3, **characterised in that** the excess length of film is designed in a multi-layered manner so as to have a peripheral fold which extends at a spacing from the top seam (4), the cover flap (12) extending across a plurality of layers.

5. Bag according to either claim 3 or claim 4, **characterised in that** an at least single-layer reinforcement strip is incorporated in the excess length of film (2), which strip is not part of the cover flap.

6. Bag according to any of claims 1 to 5, **characterised in that** the removal opening (6) forms a defined surface area and **in that** the cover flap (12) covers the surface area with overlap on multiple sides.

7. Bag according claim 6, **characterised in that** the cover flap (12) is attached to the top seam (4) between two weakening lines (13, 14) extending predominantly perpendicularly from the top seam (4) over a width which spans the removal opening.

8. Bag according to any of claims 1 to 7, **characterised in that** the cover flap (12) for opening and reclosing the removal opening (6) has at least one adhesive region applied to the edges.

9. Bag according to claim 8, **characterised in that** the adhesive region is designed as an adhesive strip.

10. Bag according to any of claims 1 to 9, **characterised in that** the plastics film consists, at least in part, of polyethylene.

11. Bag according to any of claims 1 to 10, **characterised in that** the plastics film is a single-layer film.

## Revendications

1. Sachet (1) en film plastique fin d'une épaisseur de préférence inférieure à 50 µm, servant d'emballage pour marchandises diverses, en particulier pour produits hygiéniques, présentant une forme approximativement parallélépipédique et une marge de film sous la forme d'une bande longitudinale sur une face supérieure du sachet (1), pliée en deux couches du film et séparée d'un espace de remplissage (5) situé en-dessous par une soudure supérieure (4), et dans laquelle une ouverture de prélèvement (6) est prédéfinie par au moins une ligne à déchirer (7, 8, 9) entre l'espace de remplissage (5) et la marge de film, à proximité au-dessous de la soudure supérieure (4) qui se trouve en haut dans une position de stockage, **caractérisé en ce que** la marge de film forme un rabat (12) pour l'ouverture de prélèvement (6), le rabat (12) étant pris sur une partie d'un rebord de préhension (2).

2. Sachet selon la revendication 1, **caractérisé en ce que** le rabat (12) est réalisé comme une partie de la marge de film de manière déchirable à l'aide d'une ligne d'affaiblissement (13, 14), la ligne d'affaiblissement étant réservée sur un côté le long de la soudure supérieure (4) pour former une charnière de film.

3. Sachet selon la revendication 2, **caractérisé en ce que** la ligne d'affaiblissement (13, 14) est réalisée comme une ligne de perforation.

4. Sachet selon la revendication 1, 2 ou 3, **caractérisé en ce que** la marge de film est réalisée en plusieurs couches avec un pli marginal s'étendant à distance de la soudure supérieure (4), dans lequel le rabat (12) s'étend sur plusieurs couches.

5. Sachet selon la revendication 3 ou 4, **caractérisé en ce qu'**à l'intérieur de la marge de film (2) est incorporée une bande de renforcement d'au moins une couche qui ne fait pas partie du rabat.

6. Sachet selon l'une quelconque des revendications 1 à 5, **caractérisé en ce que** l'ouverture de prélèvement (6) forme une surface délimitée et **en ce que** le rabat (12) couvre la surface sur plusieurs côtés avec de la marge.

7. Sachet selon la revendication 6, **caractérisé en ce que** le rabat (12) est accroché à la soudure supérieure (4) sur une largeur couvrant l'ouverture de prélèvement, entre deux lignes d'affaiblissement (13, 14) s'étendant substantiellement verticalement à partir de la soudure supérieure (4).

8. Sachet selon l'une quelconque des revendications 1 à 7, **caractérisé en ce que** le rabat (12) présente au moins une zone adhésive attachée au bord pour ouvrir et refermer l'ouverture de prélèvement (6).

9. Sachet selon la revendication 8, **caractérisé en ce que** la zone adhésive est réalisée comme une bande adhésive.

10. Sachet selon l'une quelconque des revendications 1 à 9, **caractérisé en ce que** le film plastique est composé au moins partiellement de polyéthylène.

11. Sachet selon l'une quelconque des revendications 1 à 10, **caractérisé en ce que** le film plastique est un film d'une seule couche.
